# EUROPÄISCHE PATENTSCHRIFT

(11) **EP 2 308 350 B1**
(45) Veröffentlichungstag und Bekanntmachung des Hinweises auf die Patenterteilung: **02.10.2013**
(21) Anmeldenummer: 10186776.0
(22) Anmeldetag: 06.10.2010
(51) Int. Cl.: A47C 4/02, A47C 7/54, A47C 31/12

(54) **Polstermöbel-System**
Upholstered furniture system
Système de meuble rembourré

(30) Priorität: 07.10.2009 DE 202009013317 U; 06.01.2010 DE 202010000008 U
(43) Veröffentlichungstag der Anmeldung: 13.04.2011
(73) Patentinhaber: Loddenkemper Polstermöbel GmbH, 59302 Oelde (DE)
(72) Erfinder: Beck, Thomas, 33378, Rheda-Wiedenbrück (DE)
(74) Vertreter: Habbel, Ludwig

(56) Entgegenhaltungen:
- WO-A1-2009/031875
- CN-Y- 2 845 583
- DE-U1- 20 003 704
- JP-A- 2003 070 589
- US-A- 4 077 666
- US-A- 5 601 340
- US-A1- 2006 033 368

## Beschreibung

Die Erfindung betrifft ein Polstermöbel-System, welches einen Bausatz zur Herstellung eines Präsentations-Polstermöbels sowie ein Polstermöbel enthält.

Bei einer ersten Art von bekannten Polstermöbeln, wie sie beispielsweise aus der US 2006/0033368 A1 reichen die seitlichen Armlehnen neben der Sitzfläche bis zum Boden und bilden gleichzeitig die Füße des Polstermöbels, oder weisen an der Unterseite der Armlehnen die Füße auf, mit denen das Polstermöbel auf dem Untergrund aufsteht. Bei dem Polstermöbel der US 2006/0033368 A1 sind unterschiedliche Armlehnengestaltungen vorgesehen, wobei jeweils wahlweise eine dieser unterschiedlichen Armlehnen an der Sitzfläche befestigbar ist. Dabei ist wesentlich, dass eine Armlehne wahlweise rechts- oder linksseitig an die Sitzfläche anschließen können, und dass unterschiedliche Armlehnen an unterschiedliche Sitzflächen anschließen können, so dass ein Möbelhändler Lagerraum einspart und beim Transport mehrerer zerlegter Polstermöbel der verfügbare Transportraum optimal genutzt werden kann.

Bei einer zweiten Art von bekannten Polstermöbeln hingegen, wie sie beispielsweise aus der CN 2 845 583 Y bekannt ist, ist eine Sockelfläche vorgesehen, die entweder direkt auf dem Untergrund aufsteht, oder an welcher die Füße des Polstermöbels angeordnet sind, die dann ihrerseits auf dem Untergrund aufstehen. Jedenfalls ist dabei vorgesehen, dass sowohl die Sitzfläche als auch eine Lehne, beispielsweise eine Armlehne, auf der Sockelfläche angeordnet sind, wobei die Armlehnen lösbar mittels Schrauben an der Sockelfläche befestigt sind.

Aus der JP 2003-70589 A ist ein Polstermöbel mit einer Sockelfläche bekannt, auf der seitlich neben der Sitzfläche ungepolsterte Ablage- oder Arbeitsflächen oder Schubladenkästen lösbar befestigt werden können.

Aus der US 4 077 666 A ist ein Polstermöbel bekannt, welches nicht eine einzelne, durchgängige Sockelplatte aufweist, sondern einen modularen Verbund von Sockel-Elementen. Dabei sind nicht die Armlehnen des Polstermöbels auswechselbar, sondern die Rückenlehnen, denn auf die Sockelelemente können Sitzflächenelemente mit entweder voller Sitztiefe oder mit verkürzter Sitztiefe montiert werden, und an die verkürzten Elemente kann hinten ein Lehnenbauteil anschließen, welches über die Sitzfläche hinaus nach oben ragt. Die Ausgestaltung unterschiedlicher Lehnenelemente ist dabei allerdings nicht angesprochen.

Aus der WO 2009/031875 A1 ist eine Wohnlandschaft bekannt, die teils Möbel, teils Spielzeug sein soll und insbesondere für Kinder bestimmt ist. Bauteile, die als Lehnen, insbesondere als seitliche Armlehnen, bezeichnet werden könnten, sind stets gleich ausgestaltet. Sie sind lösbar mit dem übrigen Möbel verbunden und ruhen auf einer Sockelfläche auf.

Aus der US 5 601 340 A ist ein Polstermöbel bekannt, bei dem die Armlehnen und die Rückenlehne auf einer Sockelplatte aufstehen und auf konische Zapfen der Sockelplatte aufgesteckt werden können, so dass eine lösbare Verbindung der Lehnen mit dem übrigen Möbel geschaffen wird.

Aus der DE 200 03 704 U1 ist ein Polstermöbel bekannt, bei dem ein Lehnenteil lösbar, nämlich mittels einer Schiebeführung, mit einem Grundkörper verbunden ist.

Für die Kunden sind üblicherweise mehrere unterschiedliche Ausgestaltungen der Polstermöbel verfügbar. Beispielsweise können dies bei ansonsten gleichem Grundaufbau des Polstermöbels Varianten sein, die sich hinsichtlich der Lehnen-Ausgestaltung unterscheiden. So ist es beispielsweise bekannt, Armlehnen mit einer geradlinig oder schräg oder kurvig verlaufenden Oberseite zur Wahl zu stellen. Oder es können Armlehnen zur Wahl stehen, die einen klappbaren Abschnitt aufweisen, um wahlweise auch als Kopfstütze zu dienen, wenn beispielsweise das Polstermöbel entsprechend breit ausgestaltet ist, so dass es eine längs auf dem Polstermöbel liegende Person aufnehmen kann, wie dies beispielsweise bei Sofas der Fall ist.

Problematisch ist der erhebliche Platzbedarf in den Ausstellungs- bzw. Präsentationsräumen, in denen die unterschiedlichen Varianten des Polstermöbels der Kundschaft vorgeführt werden sollen. Dabei ist es wünschenswert, die unterschiedlichen Gestaltungen der Armlehnen nicht nur anhand eines Möbelkatalogs demonstrieren zu können, sondern tatsächlich durch praktische Benutzung im Verkaufsraum für den Kunden erfahrbar zu machen. Die Eignung unterschiedlicher Armlehnengestaltungen für den jeweiligen Kunden hängt nämlich beispielsweise nicht nur vom individuellen ästhetischen Geschmack des Kunden ab, sondern beispielsweise auch von der Körpergröße oder dem Gewicht des Kunden - und dementsprechend der Einsinktiefe in die Sitzfläche - so dass die optimale Konfiguration des Polstermöbels nur durch das praktische Ausprobieren der unterschiedlichen Varianten möglich ist.

Der Erfindung liegt die Aufgabe zugrunde, ein gattungsgemäßes Polstermöbel dahingehend zu verbessern, dass dieses auf möglichst wirtschaftliche Weise eine Auswahl unter den unterschiedlichen Gestaltungsvarianten des Polstermöbels ermöglicht.

Diese Aufgabe wird durch ein Polstermöbel-System mit den Merkmalen des Anspruchs 1 gelöst. Das vorschlagsgemäße Polstermöbel-System umfasst daher erstens ein Polstermöbel mit auswechselbaren Lehnen, welches als "Präsentations-Polstermöbel" bezeichnet ist, da es für die Verwendung in den Präsentationsräumen des Möbelhandels vorgesehen ist und nicht die spätere, tatsächlich an den Kunden ausgelieferte Ausgestaltung des Möbels darstellt. Dieses Präsentations-Polstermöbel kann aus einem Bausatz zusammengestellt werden, der mehrere unterschiedlich ausgestaltete Lehnen umfasst. Zweitens weist das vorschlagsgemäße Polstermöbel-System ein Polstermöbel auf, welches der vom Kunden ausgewählten Konfiguration entspricht, allerdings mit fest montierter Lehne ausgestaltet ist, so dass die gewünschte Stabilität des Polstermöbels für die praktische Benutzung über lange Zeit sichergestellt ist.

Im Unterschied zu beispielsweise zerlegbaren und transportablen Polstermöbeln, die beispielsweise für den Zusammenbau beim Kunden vorgesehen sind, ist bei dem Präsentations-Polstermöbel des vorschlagsgemäßen Polstermöbel-Systems nicht nur vorgesehen, dass eine Lehne überhaupt demontierbar am Möbel vorgesehen ist, sondern dass insbesondere mehrere, unterschiedlich ausgestaltete Lehnen vorgesehen sind, denn das vorschlagsgemäß ausgestaltete Präsentationsmöbel ist ja nicht in erster Linie für den Verkauf an einen Kunden gedacht, sondern als Präsentations-Polstermöbel für die Verwendung in den Ausstellungsräumen des Möbelhandels, so dass das vorschlagsgemäße Präsentationsmöbel mehr Lehnen aufweist als gleichzeitig am Präsentations-Polstermöbel montiert werden können. Somit kann durch Demontage der einen Lehne und Montage einer dazu unterschiedlichen Lehne das grundsätzlich gleiche Präsentations-Polstermöbel zu einer Vielzahl unterschiedlich ausgestalteter Polstermöbel konfiguriert werden, so dass mit dem Platzbedarf nur eines Präsentations-Polstermöbels mehrere unterschiedliche Polstermöbel präsentiert werden können.

Die Erfindung schlägt mit anderen Worten vor, die unterschiedlich konfigurierbare Lehne als von dem übrigen Präsentations-Polstermöbel separates Bauteil auszugestalten und korrespondierende, also miteinander zusammenwirkende Befestigungsmittel einerseits an der Lehne und andererseits am übrigen Präsentations-Polstermöbel vorzusehen, so dass das Präsentations-Polstermöbel vervollständigt werden kann, indem die Lehne lösbar an dem übrigen Präsentations-Polstermöbel festgelegt wird.

Es ergibt sich also eine provisorische, nämlich wieder lösbare, Montage der Lehne. Dadurch wird ermöglicht, bei einem grundsätzlich stets gleichen Präsentations-Polstermöbel, welches im Rahmen des vorliegenden Vorschlags als das "übrige Polstermöbel" bezeichnet wird, unterschiedliche Lehnentypen zu montieren bzw. zu demontieren. So können die tatsächlichen Sitzverhältnisse mehrerer unterschiedlicher Polstermöbel, nämlich mit unterschiedlich ausgestalteten Lehnen, mit nur dem geringen Platzbedarf demonstriert werden, den ein einziges Polstermöbel erfordert, indem nämlich die entsprechend unterschiedlichen Lehnenvarianten nach Kundenwunsch montiert bzw. demontiert werden.

Der Begriff der "Lehne" rührt von der Funktion des entsprechenden Möbelteils her, einen Körperteil des Benutzers abzustützen, so dass sich der Benutzer dementsprechend an die Lehne anlehnen kann, beispielsweise an eine Armlehne oder ein Rückenlehne. Vorschlagsgemäß kann allerdings von dieser StützFunktion abgewichen werden, indem die "Lehne" beispielsweise als Barfach ausgestaltet ist, ein ausklappbares bzw. ausfahrbares TV-Gerät enthält oder dergleichen. Der vorschlagsgemäße Vorteil der für Demonstrationszwecke schnell auswechselbaren Lehne bleibt dabei voll und ganz erhalten: auch bei derartigen Lehnen, die nicht in erster Linie als Körperstütze dienen, können auf einfache und schnelle Weise unterschiedliche Ausgestaltungen des Präsentations-Polstermöbels präsentiert und miteinander verglichen werden, ohne dass der Platzbedarf all dieser unterschiedlichen Polstermöbel in dem Ausstellungsraum besteht, sondern nur der Platzbedarf eines einzigen Präsentations-Polstermöbels.

Die Befestigungsmittel, die zur lösbaren Befestigung der Lehne vorgesehen sind, können grundsätzlich auf beliebige Weise ausgestaltet sein. Dem Sinn und Zweck des vorliegenden Vorschlags entspricht es besonders gut, wenn ein schneller, unkomplizierter Wechsel unterschiedlicher Lehnen ermöglicht und durch die Befestigungsmittel nicht behindert wird. So können beispielsweise Spanngurte verwendet werden, die rasch gelockert oder gespannt werden können und die Lehne am übrigen Präsentations-Polstermöbel provisorisch sichern.

Vorteilhaft kann vorgesehen sein, dass die Befestigungsmittel werkzeuglos betätigt werden können, so dass im Verkaufsraum des Möbelhandels ein schneller und unkomplizierter Wechsel der einzelnen Lehnen vorgenommen werden kann. So kann beispielsweise vorteilhaft vorgesehen sein, die Befestigungsmittel als Häkchenverschluss auszugestalten. Derartige Verschlüsse sind aus Kunststoff und neuerdings auch aus Metall herstellbar, so dass entsprechend hohe Haltekräfte sichergestellt werden können, die beim Probesitzen auf dem Präsentations-Polstermöbel die entsprechenden Belastungen problemlos aufnehmen können, jedoch andererseits in kürzester Zeit die Demontage und erneute Montage einer anderen Lehnenvariante ermöglichen.

Alternativ kann vorgesehen sein, das Präsentations-Polstermöbel in Art einer so genannten Polsterklammer bzw. eines so genannten Polsterhakens auszugestalten, wie sie aus der Praxis im Möbelbau bekannt sind: Die Befestigungsmittel umfassen dabei einerseits eine Aufnahmetasche und andererseits, als komplementäres Gegenstück, eine Einsteckzunge, die in die Aufnahmetasche eingesteckt werden kann. So kann je nach Ausrichtung der Aufnahmetasche und der Einsteckzunge die Lehne beispielsweise von oben gesteckt und somit montiert werden, so dass bei Auflage auf der Lehne, also bei einem Druck von oben, die Verbindung immer fester wird, so dass ein unbeabsichtigtes Lösen der Lehne im Probebetrieb des Verkaufsraumes ausgeschlossen ist.

In ähnlicher Weise kann vorgesehen sein, die Befestigungsmittel einerseits mit einer Aufnahmehülse auszugestalten, die sich beispielsweise durch die Lehne erstreckt und andererseits mit einem Einsteckstift, welcher beispielsweise von der Sockelfläche des Präsentations-Polstermöbels aus nach oben ragt, so dass auch in dieser Ausgestaltung eine von oben erfolgende Steckverbindung der Lehne ermöglicht wird und andererseits eine problemlose Demontage der Lehne dadurch ermöglicht ist, dass diese einfach nach oben von dem übrigen Präsentations-Polstermöbel abgezogen wird.

Bei allen drei oben genannten, rein beispielhaften Ausgestaltungsmöglichkeiten der Befestigungsmittel ist vorgesehen, dass diese unsichtbar sind, wenn die Lehne am übrigen Präsentations-Polstermöbel montiert ist. Auf diese Weise ist sichergestellt, dass sich für den Kunden dieselbe Optik des provisorisch zusammengefügten Präsentations-Polstermöbels ergibt, wie es auch später das Polstermöbel aufweisen würde, welches dem Kunden ausgeliefert wird und ggf. eine fest montierte unlösbare Lehne aufweist.

Vorteilhaft kann die Lehne als Armlehne ausgestaltet sein. Grundsätzlich ist es auch denkbar, die Lehne als Rückenlehne des Präsentations-Polstermöbels auszugestalten, beispielsweise um dem grundsätzlichen gleichen Präsentations-Polstermöbel eine unterschiedliche optische Erscheinung zu verleihen. Insbesondere die unterschiedliche Ausgestaltung von Armlehnen bewirkt eine sehr unterschiedliche Nutzbarkeit des Präsentations-Polstermöbels, beispielsweise durch die Armlehnenhöhe, den Verlauf der Oberkante der Armlehne oder dadurch, dass die Armlehne Funktionselemente enthält, wie beispielsweise die klappbare Kopfstütze, oder eine klappbare Abdeckung für ein in der Armlehne angeordnetes Fach oder dergleichen, so dass insbesondere eine Ausgestaltung der Lehne als Armlehne vorteilhaft ist.

Ein Ausführungsbeispiel eines in dem vorschlagsgemäßen Polstermöbel-System verwendbaren Präsentations-Polstermöbels wird anhand der rein schematischen Darstellungen nachfolgend näher erläutert. Dabei zeigt
- Fig. 1: ein Grundelement des Polsterelements, und
- Fig. 2: drei unterschiedlich ausgestaltete Armlehnen, von denen jeweils eine an dem Polstermöbel von Fig. 1 montierbar ist.

In Fig. 1 ist mit 1 ein Präsentations-Polstermöbel bezeichnet, welches als Sofa ausgestaltet ist und nicht vollständig ausgebildet ist. Das Präsentations-Polstermöbel 1 weist mehrere Füße 2 auf, mit denen es auf dem Untergrund aufsteht, wobei die Füße 2 an einer Sockelfläche 3 angeordnet sind, an der auch eine Rückenlehne 4 des Präsentations-Polstermöbels 1 befestigt ist. Auf der Sockelfläche 3 befindet sich zudem eine Sitzfläche 5 mit Rückenpolstern 6, wobei ersichtlich ist, dass die Sitzfläche 5 schmaler ausgestaltet ist als die Sockelfläche 3.

Weiterhin ist aus Fig. 1 ersichtlich, dass an der Sitzfläche 5 Befestigungsmittel 7a vorgesehen sind, wobei diese Befestigungsmittel 7a Einsteckzungen 8 aufweisen.

In Fig. 2 sind drei unterschiedlich ausgestaltete Arten von Armlehnen 9 dargestellt, wobei die links dargestellte Armlehne 9 eine schräg verlaufende Oberkante aufweist, die rechts dargestellte Armlehne 9 eine geradlinig und horizontal verlaufende Oberkante und die mittlere Armlehne 9 ein oberes Polster 10 aufweist.

Die größte Höhe sämtlicher drei Armlehnen 9 ist stets gleich, wobei durch den schrägen Verlauf der Oberkante die links dargestellte Armlehne 9 unterschiedliche nutzbare Abstützhöhen für den Benutzer bereitstellt und die mittlere Armlehne 9 ein vergleichsweise niedriges Grundelement 11 aufweist, an welchem das Polster 10 gelenkig befestigt ist, so dass das Polster 10 wahlweise als Armlehne, oder als Schulter- bzw. Kopfstütze genutzt werden kann.

An der links dargestellten Armlehne 9 sind Befestigungsmittel 7b ersichtlich, die mit den Befestigungsmitteln 7a der Sitzfläche 5 zusammenwirken und Aufnahmetaschen 12 aufweisen. Gleichartige Befestigungsmittel 7b weisen auch die beiden anderen Varianten von Armlehnen 9 auf.

Die Befestigungsmittel 7a und 7b ermöglichen es, werkzeuglos die jeweils gewünschte Armlehne 9 an dem übrigen Polstermöbel zu befestigen, indem die Armlehne 9 einfach auf die Sockelfläche 3 aufgesetzt wird und dabei die Aufnahmetaschen 12 auf die Einsteckzungen 8 gesteckt werden. Somit ist eine provisorische Befestigung der Armlehne 10 gegeben, die zum Probesitzen bzw. Probeliegen eine Probenutzung des Präsentations-Polstermöbels 1 ermöglicht, wobei durch einfaches Abheben und erneutes Aufstecken in kürzester Zeit die unterschiedlichen Varianten von Armlehnen 9 präsentiert bzw. ausprobiert werden können. Diese provisorische Befestigung der Armlehne 9 erfolgt dabei insofern unsichtbar, als nach der provisorischen Montage die Befestigungsmittel 7a und 7b nicht erkennbar sind, so dass das so komplettierte Präsentations-Polstermöbel 1 das gleiche Aussehen aufweist wie das später an den Kunden ausgelieferte Polstermöbel, bei dem die Armlehne 9 seiner Wahl dann fest montiert ist.

## Patentansprüche

1. Polstermöbel-System, welches enthält:
erstens einen Bausatz zur Herstellung eines Präsentations-Polstermöbels (1), welcher Bausatz folgende Elemente aufweist:
■ eine Sockelfläche(3),
■ eine gepolsterte Sitzfläche (5),
wobei die Sockelfläche (3) größer ist als die Sitzfläche (5), derart, dass die Sockelfläche (3) über den Umfang der Sitzfläche (5) hinausragt,
■ eine Lehne (9),
wobei die Lehne (9) sowie die Sitzfläche (5) auf der Sockelfläche (3) angeordnet sind,
■ wobei einerseits die Lehne (9) und andererseits das übrige Präsentations-Polstermöbel (1) zusammenwirkende Befestigungsmittel (7a, 7b) aufweisen, mittels welcher die Lehne lösbar an dem übrigen Präsentations-Polstermöbel (1) festgelegt ist,
■ und wobei mehrere unterschiedlich ausgestaltete Lehnen (9) vorgesehen sind,
■ wobei die Befestigungsmittel (7b) jeder dieser Lehnen (9) mit den Befestigungsmitteln (7a) an dem übrigen Präsentations-Polstermöbel (1) zusammenwirkend ausgestaltet ist,
derart, dass wahlweise eine der mehreren unterschiedlichen Lehnen (9) an dem übrigen Präsentations-Polstermöbel (1) montierbar ist,
und zweitens ein Polstermöbel, welches einer bestimmten Konfiguration des Präsentations-Polstermöbels entspricht, allerdings mit fest montierter Lehne ausgestaltet ist.

2. Polstermöbel-System nach Anspruch 1,
**dadurch gekennzeichnet,**
**dass** die Befestigungsmittel (7a, 7b) werkzeuglos betätigbar sind.

3. Polstermöbel-System nach Anspruch 1 oder 2,
**dadurch gekennzeichnet,**
**dass** die Befestigungsmittel als Häkchenverschluss ausgestaltet sind.

4. Polstermöbel-System nach Anspruch 1 oder 2,
**dadurch gekennzeichnet,**
**dass** die Befestigungsmittel (7a, 7b) einerseits als wenigstens eine Aufnahmetasche (12) ausgestaltet sind, und andererseits als wenigstens eine Einsteckzunge (8), welche in die Aufnahmetasche (12) einsteckbar ist.

5. Polstermöbel-System nach Anspruch 1 oder 2,
**dadurch gekennzeichnet,**
**dass** die Befestigungsmittel einerseits als wenigstens eine Aufnahmehülse ausgestaltet sind, und andererseits als wenigstens ein Einsteckstift, welche in die Aufnahmetasche einsteckbar ist.

6. Polstermöbel-System nach einem der vorhergehenden Ansprüche,
**dadurch gekennzeichnet,**
**dass** die Befestigungsmittel (7a, 7b) unsichtbar angeordnet sind, wenn die Lehne (9) am übrigen Präsentations-Polstermöbel (1) montiert ist.

7. Polstermöbel-System nach einem der vorhergehenden Ansprüche,
**dadurch gekennzeichnet,**
**dass** an der Sockelfläche (3) Füße (2) angeordnet sind, mit denen das Präsentations-Polstermöbel (1) auf dem Untergrund aufsteht.

8. Polstermöbel-System nach einem der vorhergehenden Ansprüche,
**dadurch gekennzeichnet,**
**dass** die Lehne als Armlehne (9) ausgestaltet ist.

## Claims

1. Upholstered-furniture system, comprising:
firstly, a kit for manufacturing a piece of upholstered display furniture (1), which kit consists of the following elements:
■ a base surface (3),
■ an upholstered sitting surface (5),
where the base surface (3) is larger than the sitting surface (5), such that the base surface (3) projects beyond the periphery of the sitting surface (5),
■ a rest (9),
where the rest (9) and the sitting surface (5) are arranged on the base surface (3),
■ where the rest (9) on the one hand, and the remainder of the piece of upholstered display furniture (1) on the other hand, have interlinking fixing means (7a, 7b) by means of which the rest is fixed detachably to the other parts of the piece of upholstered display furniture (1),
■ and where several differently shaped rests (9) are provided,
■ where the fixing means (7b) on each of these rests (9) are designed to interlink with the fixing means (7a) on the other parts of the piece of upholstered display furniture (1),
in such a way that any one of the several different rests (9) can be attached as required to the other parts of the piece of upholstered display furniture (1), and secondly, a piece of upholstered display furniture which corresponds to a certain configuration of the piece of upholstered display furniture (1), but is designed with a permanently attached rest.

2. Upholstered-furniture system according to claim 1, **characterised in that** the fixing means (7a, 7b) can be actuated without a tool.

3. Upholstered-furniture system according to claim 1 or claim 2, **characterised in,**
**that** the fixing means are designed as a hook-in lock.

4. Upholstered-furniture system according to claim 1 or claim 2, **characterised in,**
**that** the fixing means (7a, 7b) are designed, on the one hand, as at least one retaining bracket (12), and on the other, as at least one insertion blade (8) which is pushed into the retaining bracket (12).

5. Upholstered-furniture system according to claim 1 or claim 2, **characterised in,**
**that** the fixing means are designed, on the one hand, as at least one retaining sleeve, and on the other, as at least one insertion pin which is pushed into the retaining bracket.

6. Upholstered-furniture system according to any of the above claims, **characterised in**
**that** the fixing means (7a, 7b) are arranged to be invisible when the rest (9) is mounted on the other parts of the piece of upholstered display furniture (1).

7. Upholstered-furniture system according to any of the above claims, **characterised in**
**that** legs (2) are arranged on the base surface (3), by means of which legs the piece of upholstered display furniture (1) stands on the ground.

8. Upholstered-furniture system according to any of the above claims, **characterised in**
**that** the rest is designed as an arm rest (9).

## Revendications

1. Système de meuble rembourré comprenant ceci :
Premièrement un kit de construction permettant de fabriquer un meuble rembourré (1) de présentation, lequel kit de construction présente les éléments suivants :
■ Une surface de socle (3),
■ Une surface d'assise (5) rembourrée,
sachant que la surface de socle (3) est plus grande que la surface d'assise (5), de sorte que la surface de socle (3) dépasse le périmètre de la surface d'assise (5),
■ Une surface d'appui (9),
sachant que la surface d'appui (9) ainsi que la surface d'assise (5) sont agencées sur la surface de socle (3),
■ Sachant que d'une part la surface d'appui (9) et d'autre part le reste du meuble rembourré (1) de présentation présentent des moyens de fixation (7a, 7b) interagissants au moyen desquels il est possible d'immobiliser, de manière détachable, la surface d'appui contre le reste du meuble rembourré (1) de présentation,
■ Et sachant que sont prévues plusieurs surfaces d'appui (9) différemment configurées,
■ Sachant que les moyens de fixation (7b) équipant chacun de ces surface d'appui (9) sont configurés pour interagir avec les moyens de fixation (7a) fixés contre le reste du meuble rembourré (1) de présentation,
de sorte qu'il est possible de monter l'une des multiples surfaces d'appui (9) différentes contre le reste du meuble rembourré (1) de présentation, et deuxièmement un meuble rembourré correspondant à une configuration précise du meuble rembourré de présentation, mais configuré avec une surface d'appui montée fixe.

2. Système de meuble rembourré selon la revendication 1, **caractérisé en ce que**,
les moyens de fixation (7a, 7b) sont actionnables sans outil.

3. Système de meuble rembourré selon la revendication 1 ou 2, **caractérisé en ce que**
les moyens de fixation sont configurés sous forme de fermeture auto-agrippante.

4. Système de meuble rembourré selon la revendication 1 ou 2, **caractérisé en ce que**
les moyens de fixation (7a, 7b) sont configurés d'un côté au moins comme une poche réceptacle (12), et de l'autre au moins comme une languette (8) qu'il est possible d'enficher dans la poche réceptacle (12).

5. Système de meuble rembourré selon la revendication 1 ou 2, **caractérisé en ce que**
les moyens de fixation sont configurés d'un côté comme au moins comme une douille réceptacle et de l'autre comme au moins une tige enfichable qu'il est possible d'enficher dans la poche réceptacle.

6. Système de meuble rembourré selon l'une des revendications précédentes, **caractérisé en ce que**
les moyens de fixation (7a, 7b) sont agencés invisibles lorsque la surface d'appui (9) est montée contre le reste du meuble rembourré (1) de présentation.

7. Système de meuble rembourré selon l'une des revendications précédentes, **caractérisé en ce que**
contre la surface de socle (3) sont agencés des pieds (2) avec lesquels le meuble rembourré (1) de présentation repose sur la surface support.

8. Système de meuble rembourré selon l'une des revendications précédentes, **caractérisé en ce que**
la surface d'appui est configurée en accoudoir (9).
